# EUROPÄISCHE PATENTSCHRIFT

(11) **EP 3 913 144 B1**
(45) Veröffentlichungstag und Bekanntmachung des Hinweises auf die Patenterteilung: **06.09.2023**
(21) Anmeldenummer: 20175983.4
(22) Anmeldetag: 22.05.2020
(51) Int. Cl.: E02D 5/80, B65H 49/28, E02D 29/02, E21D 20/00, B60P 3/035, B65H 75/44

(54) **VERFAHREN ZUM ERSTELLEN EINES ZUGANKERS IM BODEN UND AUFNAHMETROMMEL FÜR EIN ZUGSEILELEMENT**
METHOD FOR MAKING A TIE ROD IN THE GROUND AND RECEIVING DRUM FOR A CABLE ELEMENT
PROCÉDÉ DE PRODUCTION D'UN TIRANT D'ANCRAGE DANS LE SOL ET CYLINDRE DE RÉCEPTION POUR UN ÉLÉMENT DE CÂBLE DE TRACTION

(43) Veröffentlichungstag der Anmeldung: 24.11.2021
(73) Patentinhaber: BAUER Spezialtiefbau GmbH, 86529 Schrobenhausen (DE)
(72) Erfinder: Mussack, Martin, 85354 Freising (DE); Wachinger, Matthias, 86551 Aichach-Oberbernbach (DE)
(74) Vertreter: Wunderlich & Heim Patentanwälte Partnerschaftsgesellschaft mbB

(56) Entgegenhaltungen:
- JP-A- H03 262 823
- JP-A- S57 169 129
- US-A- 3 797 589
- US-A1- 2019 322 481

## Beschreibung

Die Erfindung betrifft ein Verfahren zum Erstellen eines Zugankers im Boden mit mindestens einen flexiblen Zugseilelement, welches aus einer Aufnahmetrommel abgewickelt und zum Bilden des Zugankers in ein Ankerloch im Boden eingeführt wird, gemäß dem Oberbegriff des Anspruchs 1.

Die Erfindung betrifft weiterhin eine Aufnahmetrommel für ein Zugseilelement zum Erstellen eines Zugankers im Boden mit einem trommelförmigen Grundkörper mit einem inneren Aufnahmeraum zum Aufnehmen mindestens eines Zugseilelementes und mindestens einer Austrittsöffnung für das Zugseilelement, gemäß dem Oberbegriff des Anspruchs 4.

Zuganker, auch Bodenanker genannt, werden seit langem im Spezialtiefbau eingesetzt, etwa bei der Rückverankerung von Stützwänden. Dabei wird ein Ankerloch in den Boden eingebracht, in welchem dann ein Zuganker eingeführt und beispielweise mittels Hochdruckinjektion im Boden verankert wird. Durch Aufbringen eines Zug-elementes am freien Ende des Zugankers können so beispielsweise Kräfte von einer Stützwand nach hinten in den Boden abgeleitet werden.

Abhängig von den abzuleitenden Kräften können Zuganker eine Länge von mehreren Metern, häufig von 5 bis 20 Metern und mehr aufweisen. Bei derartigen Längen ist es üblich, keine starren Zuganker einzusetzen, sondern Zuganker, welche mit einem oder mehreren flexiblen Zugseilelementen aufgebaut sind. Derartige flexible Zugseilelemente werden zum Lagern und Transportieren in einer gewickelten Form in einer Aufnahmetrommel angeordnet. Solche flexible Zugseilelemente gehen beispielsweise aus der EP 3 517 688 A1 hervor.

Zum Lagern und Transportieren derartig langer Zugseilelemente ist es bekannt, diese in einer gewickelten Form in einer Aufnahmetrommel anzuordnen, welche in der Regel einen Durchmesser zwischen 1 bis 3 Metern aufweisen.

Die Aufnahmetrommel wird dabei üblicherweise auf einem schrägstehenden Lagerbock drehbar gelagert, welcher unmittelbar an einem Ankerloch auf dem Boden positioniert wird. Ein Arbeiter kann dann von Hand das Zugseilelement aus der Aufnahmetrommel abziehen und das Zugseilelement unter Drehung der Aufnahmetrommel in das Ankerloch einführen.

Derartige manuelle Arbeiten sind zeitaufwändig und kraftanstrengend. Darüber hinaus besteht bei stärkeren Zugseilelementen aus Stahlseilen die Gefahr, dass diese in der gewickelten Form unter Spannung stehen, wobei sich die Spannung insbesondere beim Abziehen des letzten Zugseilstückes aus der Aufnahmetrommel schlagartig abbauen kann. Hierdurch kann sich das Ende des Zugseiles unkontrolliert und schlagartig bewegen, was eine nicht unerhebliche Verletzungsgefahr für Arbeiter im Nahbereich der Trommel darstellt.

Zur Handhabung von Bohrgestängeelementen sind Hilfs- oder Unterstützungsbagger mit einer Greifeinrichtung zum Greifen von Bohrgestängeelementen bekannt, so etwa aus der EP 3 382 139 B1. Solche Unterstützungsgeräte sind jedoch nur für starre Bohrgestängeelemente vorgesehen.

Die JP 03 262823 A offenbart ein Verfahren gemäß dem Oberbegriff aus Anspruch 1 bzw. eine Anordnung gemäß dem Oberbegriff aus Anspruch 4.

JP S57 1691 29 A, US 3 797 589 A und US 2019/322481 A1 zeigen weitere bekannte Verfahren und Anordnungen aus dem Stand der Technik.

Der Erfindung liegt die **Aufgabe** zugrunde, ein Verfahren und eine Aufnahmetrommel anzugeben, mit welchen ein einfaches und sicheres Erstellen eines Zugankers im Boden mit mindestens einem flexiblen Zugseilelement ermöglicht wird.

Die Aufgabe wird zum einen durch ein Verfahren mit den Merkmalen des Anspruchs 1 und zum anderen durch eine Aufnahmetrommel mit den Merkmalen des Anspruchs 4 gelöst. Bevorzugte Ausführungsformen der Erfindung sind in den jeweils abhängigen Ansprüchen angegeben.

Das erfindungsgemäße Verfahren ist dadurch gekennzeichnet, dass die Aufnahmetrommel zum Abwickeln des Zugseilelementes an einem bewegbaren Haltearm drehbar aufgehängt wird.

Ein Grundgedanke der Erfindung besteht darin, eine Aufnahmetrommel nicht mehr am Boden stehend auf einem Lagerbock zu lagern, welcher schwer zu handhaben ist und einen geeigneten Stellplatz am Ankerloch benötigt. Gemäß der Erfindung wird die Aufnahmetrommel frei aufgehängt, so dass sie in einfacher Weise drehbar ist. Zum Aufhängen wird ein bewegbarer Haltearm vorgesehen, so dass eine einfache Positionierung und Handhabung der Aufnahmetrommel ermöglicht ist.

Grundsätzlich kann die Aufnahmetrommel frei drehbar gelagert sein. Besonders vorteilhaft ist es nach einer Weiterbildung der Erfindung, dass an dem Haltearm ein Drehantrieb angeordnet ist, mit welchem die Aufnahmetrommel zum Abwinkeln des Zugseilelementes gedreht wird. Die Drehbewegung kann somit maschinell über einen eigenen Drehantrieb erfolgen, so dass eine manuelle Drehbewegung durch einen Arbeiter entfallen kann. Dies erleichtert die Arbeit und erhöht die Arbeitssicherheit.

Grundsätzlich kann der Haltearm an einer stationären Vorrichtung vorgesehen sein. Besonders vorteilhaft ist es nach einer Weiterbildung der Erfindung, dass der Haltearm an einem Fahrzeug angebracht ist, mit welchem die Aufnahmetrommel verfahren wird. Das Fahrzeug kann ein übliches Baufahrzeug, insbesondere ein Unterstützungsfahrzeug sein, welches an Baustellen mit Bohrgeräten zum Einsatz kommt. Insbesondere kann das Fahrzeug ein Kleinbagger oder ein kleinbagger-ähnliches Fahrzeug mit einem Raupen- oder Räderfahrwerk sein. Derartige Fahrzeuge weisen einen drehbaren Oberwagen auf, an welchem ein Haltearm angeordnet ist, welcher um mehrere, etwa horizontale Schwenkgelenke verstellbar ist. Auf dem Oberwagen ist für einen Maschinenfahrer eine Bedienkabine vorgesehen, so dass er geschützt die Aufnahmetrommel transportieren, positionieren und gegebenenfalls auch den Drehantrieb bedienen kann.

Die Erfindung ist weiterhin dadurch gekennzeichnet, dass an dem Haltearm eine Greifzange angeordnet ist, mit welcher ein Verbindungsabschnitt an einem zentrischen Mittenschaft der Aufnahmetrommel zum Halten und Aufhängen der Aufnahmetrommel lösbar gegriffen wird. Die Aufnahmetrommel kann dabei in einfacher Weise ohne ein eigenes Drehlager ausgebildet sein. Die Drehung kann insbesondere über den Drehantrieb und die drehbare Aufhängung am Haltearm erfolgen. Aufgrund der freien Aufhängung der Aufnahmetrommel mit einem Abstand über dem Boden mittels des Haltearms kann die Aufnahmetrommel unabhängig von den Bodenverhältnissen mit einem hohen Freiheitsgrad am Ankerloch positioniert werden. Dies erleichtert ein Abrollen des in oder an der Aufnahmetrommel aufgewickelten Zugseiles und ein Einführen in das Ankerloch.

Hinsichtlich der Aufnahmetrommel ist die Erfindung dadurch gekennzeichnet, dass an dem trommelförmigen Grundkörper ein zentrischer Mittenschaft mit einem Verbindungsabschnitt angeordnet ist, mit welchem der trommelförmige Grundkörper mittig aufhängbar ist. Der trommelförmige Grundkörper ist etwa zylindrisch mit einem Bodenbereich und einem Umfangswandbereich ausgebildet. Eine Oberseite kann offen oder geschlossen sein. In Trommellängsrichtung ist ein Mittenschaft angeordnet, welcher vorzugsweise über die Höhe der Umfangswand axial vorsteht. An dem zentrischen Mittenschaft ist ein Verbindungsabschnitt angeordnet, mit welchem die Aufnahmetrommel an dem Haltearm lösbar aufgehängt werden kann.

Der Grundkörper kann grundsätzlich als ein geschlossener Körper oder ein Körper mit geschlossenen Wänden ausgebildet sein. Eine besonders gut zu handhabende Aufnahmetrommel wird nach einer Weiterbildung der Erfindung dadurch erzielt, dass der Grundkörper mit einer Fachwerkstruktur aus Streben aufgebaut ist. Die Aufnahmetrommel ist also mit einer Streben- oder Gitterstruktur gebildet, so dass grundsätzlich ein Leichtbau gegeben ist. Die Struktur kann aus Stahl oder einem Leichtmetall, insbesondere einem Aluminiumwerkstoff gebildet sein. Hierdurch wird eine Aufhängelast an dem Haltearm reduziert.

Eine weitere zweckmäßige Ausführungsform der Erfindung wird dadurch erreicht, dass der Verbindungsabschnitt mindestens einen radial gerichteten Haltebolzen aufweist. Dieser lässt sich besonders gut zum Bilden einer Aufhängung am Haltearm verwenden.

Insbesondere ist es dabei vorteilhaft, dass der Haltebolzen einen Außendurchmesser aufweist, welcher einem Außendurchmesser eines Bohrgestängeelementes entspricht. Auf diese Weise kann der Verbindungsabschnitt durch eine herkömmliche Greifzange ergriffen werden, welche beispielsweise zum Greifen von Bohrgestängeelementen bekannt und gebräuchlich ist. Für die Aufhängung kann so zum Herstellen einer lösbaren Verbindung ein Standard-Element eingesetzt werden. Insbesondere kann ein bereits bei Bohrgeräten bekanntes Unterstützungsfahrzeug zum Handhaben von Bohrgestängeelementen auch bei dem Ankerbohren zum Einsatz kommen.

Grundsätzlich kann die Aufnahmetrommel, welche im Wesentlichen rotationssymmetrisch aufgebaut ist, in beliebiger Weise gestaltet sein. Vorzugsweise weist die Aufnahmetrommel eine seitliche Umfangswand auf, gegen welche die unter Spannung stehenden Zugseilelemente sich in ihrem gewickelten Zustand radial nach au-ßen anlegen. Zum Abziehen ist es dabei besonders vorteilhaft, dass die Aufnahmetrommel einen Boden und eine seitliche Umfangswand aufweist, an welcher mindestens eine Austrittsöffnung für das Zugseilelement angeordnet ist. Durch die mindestens eine Aufnahmeöffnung an der Umfangswand kann so das Zugseilelement etwa tangential aus der Aufnahmetrommel abgezogen oder abgewickelt werden. Dies erlaubt einen effizienten Abzieh- und Einführvorgang des Zugseilelementes.

Weiterhin umfasst die Erfindung eine Anordnung zum Zuführen eines Zugseilelementes zum Erstellen eines Zugankers im Boden, welche dadurch gekennzeichnet ist, dass mindestens ein Zugseilelement in einer zuvor beschriebenen erfindungsgemä-ßen Aufnahmetrommel gelagert ist und dass die Aufnahmetrommel über einen Verbindungsabschnitt an dem zentrischen Mittenschaft drehbar an einem Haltearm aufgehängt ist. Die Aufnahmetrommel sowie die erfindungsgemäße Anordnung können zur Durchführung des zuvor beschriebenen erfindungsgemäßen Verfahrens eingesetzt werden. Dabei können die zuvor beschriebenen Vorteile erzielt werden.

Besonders vorteilhaft ist es nach einer Weiterbildung der Erfindung, dass an dem Haltearm ein Drehantrieb angeordnet ist, mit welchem die Aufnahmetrommel zum Abwickeln des Zugseilelementes drehbar ist. Der Drehantrieb weist dabei einen Rotor auf, welcher drehfest mit einem Mittenschaft der Aufnahmetrommel verbunden werden kann. Auf diese Weise kann so der Rotor und die Aufnahmetrommel kraftbetrieben betätigt werden.

Eine besonders gute Handhabung wird dabei durch eine Variante der Erfindung dadurch erzielt, dass der Haltearm an einem Fahrzeug angeordnet ist, mit welchem die Aufnahmetrommel frei verfahrbar ist. Durch das Fahrzeug kann die Trommel also nicht nur am Ankerloch frei drehend aufgehängt werden, sondern die Aufnahmetrommel kann auch zu und von dem Ankerloch effizient transportiert werden.

Besonders zweckmäßig ist es dabei, dass das Fahrzeug ein Baggerfahrzeug ist, an welchem ein Haltearm verstellbar gelagert ist. Derartige Baggerfahrzeuge, insbesondere Kleinbagger, können kostengünstig beschafft und eingesetzt werden, wobei eine Baggerschaufel durch eine Halteeinrichtung mit Drehantrieb ersetzt ist.

Nach der Erfindung ist es vorgesehen, dass an dem Haltearm eine Greifzange angeordnet ist, mit welcher der Verbindungsabschnitt an dem zentrischen Mittenschaft der Aufnahmetrommel zum Halten und Aufhängen der Aufnahmetrommel greifbar ist. Die Greifzange als Halteeinrichtung ist insbesondere eine einzelne oder eine doppelte Spannzange mit Spannklauen, so dass ein zentrischer Mittenschaft kraft- und/oder formschlüssig gegriffen werden kann. Durch einen entsprechenden verstellbaren Haltearm vorzugsweise mit einem zusätzlichen Schwenkkopf mit mindestens einer weiteren Schwenkachse kann die Aufnahmetrommel nicht nur frei aufgehängt, sondern gegenüber der Vertikalen auch verstellt werden, so dass ein für ein effizientes Abwickeln geeigneter Winkel in Bezug auf das Ankerloch eingestellt werden kann.

Die Erfindung wird nachfolgend anhand von bevorzugten Ausführungsbeispielen weiter erläutert, die schematisch in den beigefügten Zeichnungen dargestellt sind. In den Zeichnungen zeigen:
- Fig. 1: eine Seitenansicht einer erfindungsgemäßen Aufnahmetrommel;
- Fig. 2: eine Draufsicht von oben auf die Aufnahmetrommel von Fig. 1; und
- Fig. 3: eine Seitenansicht einer erfindungsgemäßen Anordnung zum Zuführen eines Zugseilelementes mit der Aufnahmetrommel von Fig. 1 und Fig. 2.

Gemäß den Figuren 1 und 2 weist eine erfindungsgemäße Aufnahmetrommel 10 einen trommelförmigen Grundkörper 12 mit einem Boden 13 und einer äußeren Umfangswand 14 auf. Der trommelförmige Grundkörper 12 ist insgesamt mit einer Fachwerk- oder Gitterstruktur aus Streben 15 aufgebaut, so dass insgesamt ein leichtes Gewicht der vorzugsweise metallischen Aufnahmetrommel 10 erzielt wird.

Die im Wesentlichen rotationssymmetrisch aufgebaute Aufnahmetrommel 10 weist einen zentrischen Mittenschaft 16 auf, welcher sich in einer axialen Längsrichtung erstreckt und eine Drehachse für die Aufnahmetrommel 10 bildet. An einem oberen Ende des Mittenschaftes 16, welches axial über der Umfangswand 14 vorsteht, ist ein Verbindungsabschnitt 17 angebracht. Im dargestellten Ausführungsbeispiel ist der Verbindungsabschnitt 17 durch zwei radial gerichtete Haltebolzen 19 gebildet, welche sich gegenüberliegend radial von dem Mittenschaft 16 weg erstrecken.

Innerhalb der Aufnahmetrommel 10 ist ein Aufnahmeraum 11 zum Aufnehmen eines oder mehrerer nicht dargestellter Zugseilelemente in einem gewickelten Zustand ausgebildet. In dem dargestellten Ausführungsbeispiel beträgt der Durchmesser der Aufnahmetrommel etwa 2,5 m, so dass in der Aufnahmetrommel 10 ohne weiteres ein flexibles Zugseilelement mit einer Länge von bis zu 20 m und mehr aufgenommen werden kann. Das Zugseilelement ist in der Regel aus einem oder mehreren Stahlseilen aufgebaut und wird aus der Aufnahmetrommel 10 über eine Austrittsöffnung 18 abgezogen oder abgewickelt und in ein nicht dargestelltes Ankerloch im Boden eingeführt.

Eine erfindungsgemäße Anordnung zum Zuführen eines Zugseilelementes zum Erstellen eines Zugankers im Boden mit der erfindungsgemäßen Aufnahmetrommel 10 ist anschaulich in Fig. 3 dargestellt. Die Aufnahmetrommel 10 wird dabei mittels eines Haltearms 20 beabstandet zum Boden aufgehängt, so dass die Aufnahmetrommel 10 nahezu beliebig und unabhängig von den Bodenverhältnissen positioniert werden kann.

Bei der erfindungsgemäßen Anordnung gemäß Fig. 3 ist der Haltearm 20 Teil eines Fahrzeuges 40. Das Fahrzeug 40 weist ein Raupenfahrwerk als Unterwagen 42 auf, auf welchem drehbar um eine Vertikalachse ein Oberwagen 44 mit einer Kabine 46 für eine Bedienperson angeordnet ist. An dem Oberwagen 44 ist der Haltearm 20 um eine horizontale Schwenkachse verstellbar gelagert. Der Haltearm 20 ist selbst aus mehreren Armelementen 26 gebildet, welche über Gelenke 28 miteinander verbunden sind und mittels Hydraulikzylindern 30 verstellt werden können.

Am freien Ende des Haltearms 20 ist ein Schwenkkopf 32 mit einem Drehantrieb 24 gelagert. Unterhalb des Drehantriebes 24 ist eine Greifzange 22 mit zwei Spannzangen mit je zwei Klauen angeordnet, durch welche die zwei radial gerichteten Haltebolzen 19 des Verbindungsabschnitts 17 zu beiden Seiten des Mittenschaftes 16 der Aufnahmetrommel 10 kraftschlüssig gegriffen werden können.

Durch Betätigen des Drehantriebes 24 kann der Mittenschaft 16 und damit die Aufnahmetrommel 10 insgesamt gedreht werden, um so ein Abwickeln des Zugseilelementes aus der Aufnahmetrommel 10 zu bewirken oder zu unterstützen. Durch den verstellbaren Haltearm 20 und dem daran verschwenkbar angeordneten Schwenckopf 32 mit mindestens einer weiteren Schwenkachse kann die gespannte Aufnahmetrommel 10 über dem Boden mit einer nahezu beliebigen Lage angeordnet und betrieben werden. Insbesondere kann eine Längs- oder Drehachse der Aufnahmetrommel 10 auch gegenüber einer Vertikalen im Raum angestellt werden.

Mit der erfindungsgemäßen Anordnung kann ein Zugseilelement beim Erstellen eines Zugankers mit Boden von einer Bedienperson in einfacher und besonders sicherer Weise abgewickelt werden. Als Fahrzeug 40 kann insbesondere ein Raupenfahrzeug mit Greifzange eingesetzt werden, welches zum Zuführen von stangenförmigen Bohrgestängeelementen bekannt und gebräuchlich ist. Entsprechend können so die Haltebolzen 19 des Verbindungsabschnitts 17 der Aufnahmetrommel 10 mit einem typischen Durchmesser eines Bohrgestängeelementes ausgebildet werden, welches üblicherweise zwischen 10 cm und 30 cm betragen kann.

## Patentansprüche

1. Verfahren zum Erstellen eines Zugankers im Boden mit mindestens einem flexiblen Zugseilelement, welches aus einer Aufnahmetrommel (10) abgewickelt und zum Bilden des Zugankers in ein Ankerloch im Boden eingeführt wird,
**dadurch gekennzeichnet, dass**
die Aufnahmetrommel (10) zum Abwickeln des Zugseilelementes an einem bewegbaren Haltearm (20) drehbar aufgehängt wird und
dass an dem Haltearm (20) eine Greifzange (22) angeordnet ist, mit welcher ein Verbindungsabschnitt (17) an einem zentrischen Mittenschaft (16) der Aufnahmetrommel (10) zum Halten und Aufhängen der Aufnahmetrommel (10) lösbar gegriffen wird.

2. Verfahren nach Anspruch 1,
**dadurch gekennzeichnet,**
**dass** an dem Haltearm (20) ein Drehantrieb (24) angeordnet ist, mit welchem die Aufnahmetrommel (10) zum Abwickeln des Zugseilelementes gedreht wird.

3. Verfahren nach Anspruch 1 oder 2,
**dadurch gekennzeichnet,**
**dass** der Haltearm (20) an einem Fahrzeug (40) angebracht wird, mit welchem die Aufnahmetrommel (10) verfahren wird.

4. Anordnung zum Zuführen eines Zugseilelementes zum Erstellen eines Zugankers im Boden, insbesondere nach einem Verfahren nach einem der Ansprüche 1 bis 3,
mit einem bewegbaren Haltearm (20) und
einer Aufnahmetrommel für das Zugseilelement zum Erstellen des Zugankers im Boden, wobei
die Aufnahmetrommel einen trommelförmigen Grundkörper (12) mit einem Aufnahmeraum (11) zum Aufnehmen mindestens eines Zugseilelementes und mindestens einer Austrittsöffnung (18) für das Zugseilelement umfasst,
**dadurch gekennzeichnet,**
**dass** an dem trommelförmigen Grundkörper (12) ein zentrischer Mittenschaft (16) mit einem Verbindungsabschnitt (17) angeordnet ist, mit welchem der trommelförmige Grundkörper (12) mittig aufhängbar ist,
**dass** die Aufnahmetrommel (10) über den Verbindungsabschnitt (17) an dem zentrischen Mittenschaft (16) drehbar an dem Haltearm (20) aufgehängt ist und dass an dem Haltearm (20) eine Greifzange (22) angeordnet ist, mit welcher der Verbindungsabschnitt (17) an dem zentrischen Mittenschaft (16) der Aufnahmetrommel (10) zum Halten und Aufhängen der Aufnahmetrommel (10) greifbar ist.

5. Anordnung nach Anspruch 4,
**dadurch gekennzeichnet,**
**dass** der Grundkörper (12) mit einer Fachwerkstruktur aus Streben (15) aufgebaut ist.

6. Anordnung nach Anspruch 4 oder 5,
**dadurch gekennzeichnet,**
**dass** der Verbindungsabschnitt (17) mindestens einen radial gerichteten Haltebolzen (19) aufweist.

7. Anordnung nach Anspruch 6,
**dadurch gekennzeichnet,**
**dass** der Haltebolzen (19) einen Außendurchmesser aufweist, welcher einem Außendurchmesser eines Bohrrohres entspricht.

8. Anordnung nach einem der Ansprüche 4 bis 7,
**dadurch gekennzeichnet,**
**dass** die Aufnahmetrommel (10) einen Boden und eine seitliche Umfangswand (14) aufweist, an welchen mindestens eine Austrittsöffnung (18) für das Zugseilelement angeordnet ist.

9. Anordnung nach Anspruch 4,
**dadurch gekennzeichnet,**
**dass** an dem Haltearm (20) ein Drehantrieb (24) angeordnet ist, mit welchem die Aufnahmetrommel (10) zum Abwickeln des Zugseilelementes drehbar ist.

10. Anordnung nach Anspruch 4 oder 9,
**dadurch gekennzeichnet,**
**dass** der Haltearm (20) an einem Fahrzeug (40) angeordnet ist, mit welchem die Aufnahmetrommel (10) frei verfahrbar ist.

11. Anordnung nach Anspruch 10,
**dadurch gekennzeichnet,**
**dass** das Fahrzeug (40) ein Baggerfahrzeug ist, an welchem ein Haltearm (20) verstellbar gelagert ist.

12. Anordnung nach einem der Ansprüche 4 bis 11,
**dadurch gekennzeichnet,**
**dass** an dem Haltearm (20) eine Greifzange (22) angeordnet ist, mit welcher der Verbindungsabschnitt (17) an dem zentrischen Mittenschaft (16) der Aufnahmetrommel (10) zum Halten und Aufhängen der Aufnahmetrommel (10) greifbar ist.

## Claims

1. Method for creating a tie rod in the ground with at least one flexible tension cable element, which is unwound from a receiving drum (10) and is introduced into a tie hole in the ground to form the tie rod,
**characterised in that**
the receiving drum (10) is suspended on a movable holding arm (20) in a rotatable manner in order to unwind the tension cable element, and
**in that** gripping pliers (22) are arranged on the holding arm (20), with which a connecting portion (17) is releasably gripped on a centric middle shaft (16) of the receiving drum (10) for holding and suspending the receiving drum (10).

2. Method according to claim 1,
**characterised in that**
a rotary drive (24) is arranged on the holding arm (20), by means of which the receiving drum (10) is rotated for unwinding the tension cable element.

3. Method according to claim 1 or 2,
**characterised in that**
the holding arm (20) is attached to a vehicle (40), with which the receiving drum (10) is moved.

4. Arrangement for feeding a tension cable element for creating a tie rod in the ground, in particular according to a method according to any of claims 1 to 3, having a movable holding arm (20), and
a receiving drum for the tension cable element for creating the tie rod in the ground, wherein
the receiving drum comprises a drum-shaped base body (12) having a receiving space (11) for receiving at least one tension cable element and at least one outlet opening (18) for the tension cable,
**characterised in that**
the drum-shaped base body (12) has arranged thereon a centric middle shaft (16) having a connecting portion (17) by means of which the drum-shaped base body (12) is able to be suspended centrally,
**in that** the receiving drum (10) is rotatably suspended on the holding arm (20) via the connecting portion (17) on the centric middle shaft (16), and
**in that** gripping pliers (22) are arranged on the holding arm (20), with which the connecting portion (17) can be gripped on the centric middle shaft (16) of the receiving drum (10) for holding and suspending the receiving drum (10).

5. Arrangement according to claim 4,
**characterised in that**
the base body (12) is constructed with a truss structure of struts (15).

6. Arrangement according to claim 4 or 5,
**characterised in that**
the connecting portion (17) has at least one radially oriented holing bolt (19).

7. Arrangement according to claim 6,
**characterised in that**
the holding bolt (19) has an outer diameter, which corresponds to an outer diameter of a bore pipe.

8. Arrangement according to any one of claims 4 to 7,
**characterised in that**
the receiving drum (10) has a base and a lateral circumferential wall (14), on which at least one outlet opening (18) for the tension cable element is arranged.

9. Arrangement according to claim 4,
**characterised in that**
a rotary drive (24) is arranged on the holding arm (20), by means of which the receiving drum (10) can be rotated for unwinding the tension cable element.

10. Arrangement according to claim 4 or 9,
**characterised in that**
the holding arm (20) is arranged on a vehicle (40), with which the receiving drum (10) can be moved freely.

11. Arrangement according to claim 10,
**characterised in that**
the vehicle (40) is an excavator vehicle on which a holding arm (20) is adjustably mounted.

12. Arrangement according to any one of claims 4 to 11,
**characterised in that**
gripping pliers (22) are arranged on the holding arm (20), with which the connecting portion (17) can be gripped on the centric middle shaft (16) of the receiving drum (10) for holding and suspending the receiving drum (10).

## Revendications

1. Procédé de production d'un tirant d'ancrage dans le sol avec au moins un élément de câble de traction flexible qui est déroulé d'un tambour de réception (10) et est introduit pour la formation du tirant d'ancrage dans un trou d'ancrage dans le sol,
**caractérisé en ce que**
le tambour de réception (10) est suspendu de manière rotative pour le déroulement de l'élément de câble de traction au niveau d'un bras de retenue (20) mobile et qu'une pince de préhension (22) est agencée au niveau du bras de retenue (20), avec laquelle une section de liaison (17) est saisie de manière détachable au niveau d'une tige médiane (16) centrale du tambour de réception (10) pour la retenue et la suspension du tambour de réception (10).

2. Procédé selon la revendication 1,
**caractérisé en ce que**
un entraînement de rotation (24) est agencé au niveau du bras de retenue (20), avec lequel le tambour de réception (10) est tourné pour le déroulement de l'élément de câble de traction.

3. Procédé selon la revendication 1 ou 2,
**caractérisé en ce que**
le bras de retenue (20) est monté au niveau d'un véhicule (40), avec lequel le tambour de réception (10) est déplacé.

4. Agencement de fourniture d'un élément de câble de traction pour la production d'un tirant d'ancrage dans le sol, en particulier selon un procédé selon l'une quelconque des revendications 1 à 3,
avec un bras de retenue (20) mobile et
un tambour de réception pour l'élément de câble de traction pour la production du tirant d'ancrage dans le sol, dans lequel
le tambour de réception comporte un corps de base (12) en forme de tambour avec un espace de réception (11) pour la réception au moins d'un élément de câble de traction et au moins une ouverture de sortie (18) pour l'élément de câble de traction,
**caractérisé en ce que**
une tige médiane (16) centrale avec une section de liaison (17) est agencée au niveau du corps de base (12) en forme de tambour, avec laquelle le corps de base (12) en forme de tambour peut être suspendu au milieu,
que le tambour de réception (10) est suspendu par le biais de la section de liaison (17) au niveau de la tige médiane (16) centrale de manière rotative sur le bras de retenue (20) et
qu'une pince de préhension (22) est agencée au niveau du bras de retenue (20), avec laquelle la section de liaison (17) peut être saisie au niveau de la tige médiane (16) centrale du tambour de réception (10) pour la retenue et la suspension du tambour de réception (10).

5. Agencement selon la revendication 4,
**caractérisé en ce que**
le corps de base (12) est constitué d'une structure en treillis d'entretoises (15).

6. Agencement selon la revendication 4 ou 5,
**caractérisé en ce que**
la section de liaison (17) présente au moins un boulon de retenue (19) orienté radialement.

7. Agencement selon la revendication 6,
**caractérisé en ce que**
le boulon de retenue (19) présente un diamètre extérieur qui correspond à un diamètre extérieur d'un tube de forage.

8. Agencement selon l'une quelconque des revendications 4 à 7,
**caractérisé en ce que**
le tambour de réception (10) présente un fond et une paroi périphérique latérale (14), au niveau duquel est agencée au moins une ouverture de sortie (18) pour l'élément de câble de traction.

9. Agencement selon la revendication 4,
**caractérisé en ce que**
un entraînement de rotation (24) est agencé au niveau du bras de retenue (20), avec lequel le tambour de réception (10) est rotatif pour le déroulement de l'élément de câble de traction.

10. Agencement selon la revendication 4 ou 9,
**caractérisé en ce que**
le bras de retenue (20) est agencé au niveau d'un véhicule (40), avec lequel le tambour de réception (10) est librement déplaçable.

11. Agencement selon la revendication 10,
**caractérisé en ce que**
le véhicule (40) est un véhicule excavateur, au niveau duquel un bras de retenue (20) est logé de manière réglable.

12. Agencement selon l'une quelconque des revendications 4 à 11,
**caractérisé en ce que**
une pince de préhension (22) est agencée au niveau du bras de retenue (20), avec laquelle la section de liaison (17) peut être saisie au niveau de la tige médiane (16) centrale du tambour de réception (10) pour la retenue et la suspension du tambour de réception (10).
